# EUROPÄISCHE PATENTANMELDUNG

(11) **EP 4 707 508 A1**
(43) Veröffentlichungstag der Anmeldung: **11.03.2026**
(21) Anmeldenummer: 25198078.5
(22) Anmeldetag: 26.08.2025
(51) Int. Cl.: E05B 67/00, E05B 37/02

(54) **STRANGSCHLOSS**

(30) Priorität: 27.08.2024 DE 102024124462
(71) Anmelder: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(57) **Zusammenfassung**

Ein Strangschloss umfasst einen Schlosskörper mit einem ersten Verschlussteil und einem zweiten Verschlussteil, einen entlang einer Schlossachse ausgerichteten Kombinationsschließmechanismus sowie einen Strangbügel, wobei ein erstes Strangende durch einen wahlweise verriegelbaren oder von dem Schlosskörper lösbaren Kloben gebildet ist. Das erste Verschlussteil weist eine Klobeneinführöffnung auf, in welche der Kloben einführbar ist. Der Kombinationsschließmechanismus umfasst drehbare Coderinge und einen vorgespannten Riegel, wobei der Riegel durch Einführen des Klobens in den Schlosskörper und durch Entnehmen des Klobens aus dem Schlosskörper in eine Entriegelungsstellung drängbar ist, in welcher der Riegel eine Bewegungsbahn des Klobens freigibt, sofern an den Coderingen ein Schließgeheimnis eingestellt ist.

## Beschreibung

Die Erfindung betrifft ein Strangschloss mit einem Schlosskörper, der ein erstes Verschlussteil, ein zweites Verschlussteil und einen entlang einer Schlossachse ausgerichteten Kombinationsschließmechanismus aufweist, und mit einem sich von einem ersten Strangende zu einem zweiten Strangende erstreckenden Strangbügel, wobei das erste Strangende durch einen wahlweise an dem Schlosskörper verriegelbaren oder von dem Schlosskörper lösbaren Kloben gebildet ist und wobei das zweite Strangende an dem zweiten Verschlussteil dauerhaft befestigt ist.

Ein solches Strangschloss kann es insbesondere ermöglichen, durch Verriegeln des Klobens und damit des ersten Strangendes an dem Schlosskörper eine geschlossene Schlaufe zu bilden, um hierdurch zwei Gegenstände sicher miteinander zu verbinden. Daher kann ein derartiges Strangschloss etwa als ein Fahrradschloss eingesetzt werden, um durch die geschlossene Schlaufe einen Rahmenabschnitt des Fahrrads mit einem ortsfesten Gegenstand und beispielsweise einem Fahrradständer zu verbinden, so dass das Fahrrad nach dem Verriegeln des Klobens an dem Fahrradständer gesichert sein kann. Alternativ dazu kann beispielsweise vorgesehen sein, den Strangbügel derart zwischen zwei Speichen eines Laufrads hindurch sowie um einen Rahmenabschnitt des Fahrrads herumzuführen, dass die aus dem Strangschloss gebildete Schlaufe eine Drehung des Laufrads blockiert und das Fahrrad dadurch gegen ein unbefugtes Wegfahren gesichert ist. Bei einem Strangbügel kann es sich beispielsweise um einen Seil- oder Kettenbügel handeln.

Herkömmlicherweise ist bei derartigen Strangschlössern mit einem Kombinationsschließmechanismus vorgesehen, dass der wahlweise in den Schlosskörper einführbare Kloben entlang der Schlossachse in den Schlosskörper eingeführt und dort mittels des Kombinationsschließmechanismus verriegelt wird. Jedoch erfordert dies eine unerwünscht komplexe Ausbildung des Klobens, da der Kloben die zum Zusammenwirken mit dem Kombinationsschließmechanismus erforderlichen Strukturen aufweisen muss, um eine zuverlässige Verriegelung ermöglichen zu können. Insofern fungiert der Kloben bei herkömmlichen Strangschlössern gewissermaßen selbst als ein Riegel des Kombinationsschließmechanismus, welcher wahlweise gegen eine Bewegung relativ zu dem Schlosskörper gesperrt werden kann. Zudem können an dem Kloben ausgebildete Strukturen vermehrt äußeren Einflüssen oder sonstigen Belastungen ausgesetzt sein, wenn der Kloben aus dem Schlosskörper entnommen wird, was gegebenenfalls mit Beschädigungen oder Abnutzungen der an dem Kloben vorgesehenen Strukturen einhergehen kann. Dies kann gegebenenfalls auch die Zuverlässigkeit der Verriegelung beeinträchtigen.

Daher ist es eine Aufgabe der Erfindung, ein Strangschloss zu schaffen, welches eine zuverlässige Verriegelung bei vereinfachter Ausbildung des Klobens und komfortabler Handhabung ermöglicht.

Diese Aufgabe wird gelöst durch ein Strangschloss mit den Merkmalen des Anspruchs 1.

Bei diesem Strangschloss weist das erste Verschlussteil eine Klobeneinführöffnung auf, durch welche die Kloben entlang einer quer, insbesondere senkrecht, zu der Schlossachse ausgerichteten Einführrichtung in den Schlosskörper einführbar ist. Der Kombinationsschließmechanismus weist mehrere um die Schlossachse drehbare Coderinge zum Einstellen eines Zahlencodes sowie einen entlang der Schlossachse, insbesondere in Richtung des ersten Verschlussteils, in eine Verriegelungsstellung vorgespannten Riegel auf, wobei der Kloben eine Verriegelungskerbe aufweist, in welche der Riegel in der Verriegelungsstellung bei in den Schlosskörper eingeführtem Kloben eingreift. Der Riegel ist ferner für eine Bewegung entgegen der Vorspannung in eine Entriegelungsstellung freigegeben, wenn an den Coderingen ein Zahlencode eingestellt ist, der einem Schließgeheimnis entspricht, wobei der Riegel in der Entriegelungsstellung eine Bewegungsbahn des Klobens zum Einführen in den Schlosskörper oder zum Entnehmen aus dem Schlosskörper freigibt. Hingegen ist der Riegel gegen eine Bewegung in die Entriegelungsstellung gesperrt, wenn an den Coderingen ein Zahlencode eingestellt ist, der dem Schließgeheimnis nicht entspricht. Der Riegel ist zudem bei eingestelltem Schließgeheimnis durch Einführen des von dem Schlosskörper gelösten Klobens in den Schlosskörper und durch Entnehmen des in den Schlosskörper eingeführten Klobens aus der Verriegelungsstellung in die Entriegelungsstellung drängbar.

Indem das erste Verschlussteil eine Klobeneinführöffnung aufweist, durch welche der Kloben quer und insbesondere senkrecht zu der Schlossachse in den Schlosskörper einführbar ist, muss der Kloben - anders als bei herkömmlichen Strangschlössern - nicht mehr entlang der Schlossachse eingeführt werden. Dies ermöglicht es, einen entlang der Schlossachse und somit insbesondere entlang einer größten Erstreckung des Schlosskörpers zwischen einer Verriegelungsstellung und einer Entriegelungsstellung bewegbaren Riegel in dem Schlosskörper anzuordnen und dazu zu nutzen, eine quer und insbesondere senkrecht zu der Schlossachse ausgerichtete Bewegung des Klobens zum Entnehmen aus dem Schlosskörper wahlweise zu blockieren oder den Kloben für diese Bewegung freizugeben. Der Kloben kann daher - wie von andersartigen Bügelschlössern bekannt - auf einfache Art und Weise mit einer Verriegelungskerbe ausgebildet werden, in welche der Riegel in der Verriegelungsstellung eingreifen kann, um den Kloben hierdurch zuverlässig gegen ein Entnehmen aus dem Schlosskörper zu sichern. Hingegen muss der Kloben keine sonstigen Verriegelungsstrukturen aufweisen, um als ein wahlweise in den Schlosskörper einführbarer Riegel mit Komponenten des Kombinationsschließmechanismus und beispielsweise den Coderingen (oder damit gekoppelten Kupplungsringen) zusammenwirken zu können.

Der in den Schlosskörper eingeführte Kloben kann somit durch den sich in der Verriegelungsstellung befindlichen und in der Verriegelungsstellung gesperrten Riegel zuverlässig gegen ein Lösen von dem Schlosskörper gesichert sein, da der Riegel den Kloben durch den Eingriff in dessen Verriegelungskerbe gegen eine Bewegung aus dem Schlosskörper heraus blockiert. Durch Bewegen des Riegels in die Entriegelungsstellung kann hingegen eine von dem Kloben beschriebene Bewegungsbahn zum Einführen in den Schlosskörper oder zum Entnehmen aus dem Schlosskörper freigegeben werden, so dass der in den Schlosskörper eingeführte Kloben insbesondere durch Bewegen des Riegels in die Entriegelungsstellung für ein Lösen von dem Schlosskörper freigegeben werden kann.

Um ferner eine komfortable Handhabung des Strangschlosses zu ermöglichen, kann der Riegel bei eingestelltem Schließgeheimnis durch den Kloben aus der Verriegelungsstellung entgegen der Vorspannung in die Entriegelungsstellung bewegt werden, so dass der Kloben den Riegel bei eingestelltem Schließgeheimnis gewissermaßen aus der eigenen Bewegungsbahn heraus in die Entriegelungsstellung drängen kann, um in den Schlosskörper eingeführt oder aus dem Schlosskörper entnommen werden zu können. Aufgrund dieses Zusammenwirkens des Klobens mit dem Riegel ist es somit nicht erforderlich, ein zusätzliches Betätigungselement und beispielsweise einen an der Außenseite des Schlosskörpers zugänglichen Schieber oder Knopf vorzusehen, um den Riegel entgegen der Vorspannung in die Entriegelungsstellung zu bewegen. Vielmehr ist lediglich das Schließgeheimnis einzustellen, woraufhin unmittelbar der Kloben relativ zu dem Schlosskörper bewegbar ist, um in den Schlosskörper eingeführt oder aus dem Schlosskörper entnommen werden zu können.

Darüber hinaus kann es die Vorspannung des Riegels in die Verriegelungsstellung jedoch ermöglichen, dass der Riegel bei vollständig in den Schlosskörper eingeführtem Kloben und bei bezüglich der Schlossachse in Flucht zu dem Riegel angeordneter Verriegelungskerbe unmittelbar zurück in die Verriegelungsstellung gelangt und in die Verriegelungskerbe eingreift. Ferner kann die Vorspannung des Riegels insbesondere derart gewählt sein, dass die Gewichtskraft des Klobens und/oder des Strangbügels nicht ausreichend ist, um den Riegel entgegen der Vorspannung in die Entriegelungsstellung zu drängen, so dass der Riegel den vollständig in den Schlosskörper eingeführten Kloben auch bei eingestelltem Schließgeheimnis gegen ein ungewolltes Lösen aus dem Schlosskörper halten kann. Durch darauffolgendes Verstellen des Zahlencodes kann der Kloben daraufhin an dem Schlosskörper verriegelt und gegen ein bewusstes Herausziehen aus dem Schlosskörper gesichert werden.

Die Verriegelungskerbe kann insbesondere an dem Kloben umlaufend ausgebildet sein, so dass der Kloben in beliebiger Drehstellung bezüglich der Einführrichtung in die Klobeneinführöffnung einführbar und an dem Schlosskörper verriegelbar sein kann. Alternativ dazu kann jedoch grundsätzlich auch vorgesehen sein, dass die Verriegelungskerbe als eine lediglich lokale Ausnehmung an dem Kloben ausgebildet ist und dass der Kloben in einer vorbestimmten Drehstellung in den Schlosskörper eingeführt werden muss, um eine Verriegelung des Klobens zu ermöglichen.

Allgemein kann das Strangschloss beispielsweise als ein Seilschloss oder ein Kettenschloss ausgebildet sein. Der Strangbügel eines Seilschlosses kann insbesondere durch ein Drahtseil gebildet sein, während der Strangbügel eines Kettenschlosses als eine mehrere Kettenglieder umfassende Kette ausgebildet sein kann.

Ferner kann der Strangbügel des Strangschlosses insbesondere flexibel und in eine Ausrichtung überführbar sein, in welcher sich der Strangbügel von dem ersten Strangende zu dem zweiten Strangende entlang einer geraden Verbindungslinie erstreckt. Das erste Strangende kann hierbei relativ zu dem zweiten Strangende und dem Schlosskörper um eine solche Verbindungslinie drehbar sein.

Weitere Ausführungsformen sind in den abhängigen Ansprüchen, der Beschreibung sowie anhand der Zeichnungen erläutert.

Bei einigen Ausführungsformen können der Kloben und der Riegel bei dem Einführen und/oder dem Entnehmen des Klobens zusammenwirkende Abschrägungen aufweisen, wobei der Riegel durch das Zusammenwirken der Abschrägungen in die Entriegelungsstellung drängbar sein kann. Insbesondere können die zusammenwirkenden Abschrägungen gekrümmt ausgebildet sein, wobei jedoch grundsätzlich auch eine plane Ausbildung der Abschrägungen vorgesehen sein kann.

Indem der Kloben und der Riegel zusammenwirkende Abschrägungen aufweisen können, kann eine durch den Kloben bei einem Einführen entlang der Einführrichtung oder einem Entnehmen entgegen der Einführrichtung ausgeübte Kraft umgelenkt werden, um den Riegel hierdurch quer und insbesondere senkrecht zu der Einführrichtung entgegen der Vorspannung in die Entriegelungsstellung drängen zu können. Derartige Abschrägungen können beispielsweise als plane und schräg zu der Einführrichtung und der Schlossachse ausgerichtete Flächen ausgebildet sein, wobei alternativ dazu auch nicht-plane, gekrümmte Abschrägungen vorgesehen sein können. Die zum Zurückdrängen des Riegels aufzubringende Kraft kann bei gekrümmten Abschrägungen gegebenenfalls gegenüber plan ausgebildeten Abschrägungen erhöht sein, wobei jedoch umgekehrt betrachtet ein zuverlässigeres Halten des Klobens in dem Schlosskörper gegen ein ungewolltes Lösen bei eingestelltem Schließgeheimnis erreicht werden kann.

Allgemein können die Abschrägungen derart ausgebildet sein, dass sich die Abschrägungen bildende (gegebenenfalls gekrümmte) Flächen sowohl des Klobens als auch des Riegels entlang der Schlossachse in Richtung der Entriegelungsstellung betrachtet zunehmend von der Schlossachse entfernen.

Der Riegel kann bei einigen Ausführungsformen einen Eingriffsabschnitt aufweisen, welcher in der Verriegelungsstellung in die Verriegelungskerbe des Klobens eingreift. Zudem kann der Riegel bezüglich der Einführrichtung an einer oberen (der Klobeneinführöffnung zugewandten) Seite eine erste Abschrägung und an einer der oberen Seite entgegengesetzten unteren Seite eine zweite Abschrägung aufweisen, wobei die zweite Abschrägung in der Verriegelungsstellung einer Entnahmeabschrägung der Verriegelungskerbe des Klobens zugewandt ist und wobei der Riegel durch Zusammenwirken der Entnahmeabschrägung mit der zweiten Abschrägung bei einem Entnehmen des Klobens aus dem Schlosskörper entgegen der Vorspannung zurückdrängbar ist. Zudem kann der Kloben an einem in den Schlosskörper einführbaren Klobenende eine Einführabschrägung aufweisen und der Riegel kann durch Zusammenwirken der Einführabschrägung mit der ersten Abschrägung bei einem Einführen des Klobens in den Schlosskörper entgegen der Vorspannung zurückdrängbar sein.

Insbesondere kann die Verriegelungskerbe bei solchen Ausführungsformen zudem durch die Entnahmeabschrägung und eine der Entnahmeabschrägung entgegengesetzte Aufnahmeabschrägung begrenzt sein, wobei die Entnahmeabschrägung parallel zu der zweiten Abschrägung und die Aufnahmeabschrägung parallel zu der ersten Abschrägung verlaufen kann, wenn der Kloben in den Schlosskörper eingeführt ist und sich der Riegel in der Verriegelungsstellung befindet.

Bei solchen Ausführungsformen kann der in die Verriegelungsstellung vorgespannte Riegel somit während eines Einführens des Klobens in den Schlosskörper von der an dem Klobenende ausgebildeten Einführabschrägung kontaktiert werden, wobei durch das Zusammenwirken der Einführabschrägung mit der ersten Abschrägung eine Umlenkung der von dem Kloben entlang der Einführrichtung ausgeübten Kraft auf den Riegel erreicht werden kann. Sobald der Kloben vollständig in den Schlosskörper eingeführt ist und sich die Verriegelungskerbe entlang der Schlossachse betrachtet in Flucht zu dem Riegel befindet, kann der Riegel in die Verriegelungsstellung zurückschnappen und in die Verriegelungskerbe eingreifen, wobei die zweite Abschrägung dabei der Entnahmeabschrägung als einer Begrenzung der Verriegelungskerbe zugewandt sein und insbesondere an der Entnahmeabschrägung anliegen kann. Sofern das Schließgeheimnis an den Coderingen eingestellt ist, kann daraufhin bei einem Ziehen an dem Kloben entlang der Einführrichtung durch Zusammenwirken der Entnahmeabschrägung mit der zweiten Abschrägung die auf den Kloben ausgeübte Kraft umgelenkt und der Riegel in die Entriegelungsstellung zurückgedrängt werden, um ein Entnehmen des Klobens aus dem Schlosskörper zu ermöglichen.

Ferner kann die Verriegelungskerbe durch die Entnahmeabschrägung einerseits und die erwähnte Aufnahmeabschrägung andererseits begrenzt und daher derart geformt sein, dass der Eingriffsabschnitt des Riegels mit der ersten Abschrägung und der zweiten Abschrägung in der Verriegelungsstellung im Wesentlichen spielfrei in die Verriegelungskerbe eingreifen kann, um etwaige Auslenkungen des Klobens relativ zu dem Riegel zu begrenzen und/oder zu verhindern. Insbesondere bei einem als Fahrradschloss oder in anderer Weise als mobiles Schloss eingesetzten Strangschloss kann hierdurch eine etwaige Geräuschbildung während eines Transports des Strangschlosses aufgrund derartiger Relativbewegungen zwischen dem Kloben und dem Riegel verhindert werden.

Das erste Verschlussteil kann bei einigen Ausführungsformen eine Lagerhülse aufweisen, welche sich entlang der Schlossachse in Richtung des zweiten Verschlussteils erstreckt und auf welcher die Coderinge gelagert sind.

Beispielsweise können das erste Verschlussteil und die Lagerhülse integral einstückig ausgebildet sein. Unter einem integral einstückigen Verschlussteil ist in diesem Zusammenhang ein originär als ein einziges stoffschlüssig Teil gebildetes Teil zu verstehen, welches beispielsweise durch Gießen oder Spritzgießen hergestellt sein kann. Ein integral einstückiges Verschlussteil unterscheidet sich damit insbesondere von Verschlussteilen, die originär aus zwei oder mehr Teilen zusammengefügt sind und deren einzelne Bestandteile zu einer lösbaren oder dauerhaften Fügeverbindung, wie etwa durch Verschweißen oder Verschrauben, verbunden sind.

Grundsätzlich kann jedoch auch vorgesehen sein, dass das erste Verschlussteil und die Lagerhülse zunächst als zwei getrennte Teile gefertigt sind, daraufhin jedoch durch eine Fügeverbindung aneinander befestigt werden, beispielsweise durch Schweißen, Verpressen oder Verschrauben. Jedenfalls ist auch bei solchen Ausführungsformen jedoch vorgesehen, dass das erste Verschlussteil die Lagerhülse bereits aufweist, die Lagerhülse also mit weiteren Abschnitten des ersten Verschlussteils verbunden ist, wenn die Coderinge während der Montage des Strangschlosses auf die Lagerhülse aufgesteckt werden.

Indem das erste Verschlussteil die Lagerhülse aufweist, ist die Lagerhülse somit an demjenigen Verschlussteil vorgesehen, welches auch die Klobeneinführöffnung aufweist. Da die Coderinge im montierten Zustand des Strangschlosses auf der Lagerhülse gelagert sind, sind die Coderinge während der Montage auf die Lagerhülse aufzustecken, woraufhin das erste Verschlussteil mit dem zweiten Verschlussteil verbunden werden muss, um hierdurch einen geschlossenen Schlosskörper zu bilden. Die Coderinge können im montierten Zustand folglich zwischen einem die Klobeneinführöffnung aufweisenden Abschnitt des ersten Verschlussteils und dem zweiten Verschlussteil angeordnet sein, wobei der Abschnitt des ersten Verschlussteils und das zweite Verschlussteil sich radial bezüglich der Schlossachse insbesondere derart erstrecken können, dass die auf der Lagerhülse gelagerten Coderinge axial bezüglich der Schlossachse fixiert sind.

Da bei den in Rede stehenden Ausführungsformen das erste Verschlussteil die Lagerhülse aufweist, kann die erwähnte Verbindung des ersten Verschlussteils mit dem zweiten Verschlussteil an einem der Klobeneinführöffnung bezüglich der Schlossachse abgewandten Ende des ersten Verschlussteils erfolgen. Bei einer umgekehrten Anordnung der Lagerhülse an dem zweiten Verschlussteil würde die Lagerhülse hingegen den Abstand zu dem ersten Verschlussteil mit der Klobeneinführöffnung überbrücken, so dass die Verbindung der beiden Verschlussteile im Umfeld der Klobeneinführöffnung erfolgen müsste. In Richtung der Klobeneinführöffnung muss sich der Riegel jedoch axial bezüglich der Schlossachse über die Lagerhülse hinaus erstrecken, um in die Klobeneinführöffnung und die Verriegelungskerbe eingreifen zu können. Eine Befestigung der beiden Verriegelungsteile bei einer derartigen Anordnung der Lagerhülse (an dem zweiten Verschlussteil und somit anders als bei den hier beschriebenen Ausführungsformen) durch ein das erste Verschlussteil und die Lagerhülse durchgreifendes Befestigungsmittel erfordert daher zwingend, dass das Befestigungsmittel auch den Riegel durchgreift, so dass eine entsprechende Ausnehmung an dem Riegel ausgebildet werden muss. Jedoch geht eine solche Ausnehmung mit einer ungewünschten Materialschwächung des Riegels einher, wodurch die Widerstandskraft des Strangschlosses gegenüber Aufbruchsversuchen beeinträchtigt sein kann. Umgekehrt führt eine Begrenzung dieser Materialschwächung durch eine möglichst klein ausgebildete Ausnehmung an dem Riegel dazu, dass auch die Größe und insbesondere der Durchmesser eines zu nutzenden Befestigungsmittels zum Befestigen der beiden Verschlussteile aneinander begrenzt ist, so dass die Stabilität der Befestigung der beiden Verschlussteile aneinander und wiederum die Sicherheit des Strangschlosses gegenüber Aufbruchsversuchen eingeschränkt werden.

Durch die Anordnung der Lagerhülse an dem ersten Verschlussteil kann die Befestigung der beiden Verschlussteile hingegen von der Klobeneinführöffnung entfernt und daher insbesondere bezüglich der Schlossachse von der Klobeneinführöffnung aus betrachtet hinter dem Riegel erfolgen, so dass ein etwaiges Befestigungsmittel zum Befestigen der Verschlussteile aneinander insbesondere nicht in eine Bewegungsbahn des Riegels eingreifen und daher auch nicht durch den Riegel hindurchgeführt werden muss. Daher muss an dem Riegel keine Ausnehmung zum Hindurchführen eines Befestigungsmittels für die Verschlussteile angebracht werden, sondern lediglich die Lagerhülse und das zweite Verschlussteil können geeignete Strukturen, insbesondere Öffnungen zum Durchführen eines Befestigungsmittels, aufweisen, um die Verbindung der beiden Verschlussteile zu ermöglichen. Da die Verbindung der beiden Verschlussteile somit nicht mit einer Schwächung des Riegels einhergeht oder durch die Dimension des Riegels eingeschränkt ist, können beispielsweise die erwähnten Öffnungen im Vergleich zu einer umgekehrten Anordnung der Lagerhülse größer ausgebildet werden, um ein gleichsam größeres und stabileres Befestigungsmittel, beispielsweise einen Befestigungsstift, zum Befestigen der beiden Verschlussteile aneinander einsetzen zu können. Insgesamt ermöglicht die erwähnte Anordnung der Lagerhülse an dem ersten Verschlussteil oder die Ausbildung des ersten Verschlussteils mit der Lagerhülse im Vergleich zu einer umgekehrten Anordnung daher eine stabilere Verbindung der beiden Verschlussteile aneinander sowie eine stabilere Ausbildung des Riegels.

Der Riegel kann bei einigen Ausführungsformen innerhalb der Lagerhülse axial bezüglich der Schlossachse geführt sein. Insbesondere kann die Lagerhülse den Riegel bei solchen Ausführungsformen zumindest weitestgehend (insbesondere abgesehen von einem Schlitz für einen Durchgriff von an dem Riegel ausgebildeten Sperrerhebungen, wie nachstehend noch näher erläutert ist) umgeben, um eine Auslenkung des Riegels relativ zu der Schlossachse zu verhindern und den Riegel entlang der Schlossachse zu führen. Insbesondere kann der Riegel im Zuge der Montage des Strangschlosses axial in die Lagerhülse einsetzbar sein.

Die Lagerhülse kann bei einigen Ausführungsformen an einem der Klobeneinführöffnung abgewandten Endabschnitt zwei senkrecht zu der Schlossachse in Flucht zueinander ausgerichtete Lagerhülsen-Befestigungsöffnungen aufweisen und das zweite Verschlussteil kann zumindest eine Verschlussteil-Befestigungsöffnung aufweisen. Ferner kann das erste Verschlussteil durch einen durch die Verschlussteil-Befestigungsöffnung und die beiden Lagerhülsen-Befestigungsöffnungen hindurchgeführten Befestigungsstift mit dem zweiten Verschlussteil verbunden sein.

Bei solchen Ausführungsformen kann die Befestigung der beiden Verschlussteile aneinander somit möglichst weit von der Klobeneinführöffnung entfernt erfolgen, indem der Befestigungsstift zunächst durch die Verschlussteil-Befestigungsöffnung und dann durch die beiden an dem Endabschnitt der Lagerhülse ausgebildeten Lagerhülsen-Befestigungsöffnungen hindurchgeführt wird. Der Befestigungsstift kann daher insbesondere entfernt zu dem Riegel positioniert werden, so dass die Bewegung des Riegels zwischen der Verriegelungsstellung und der Entriegelungsstellung einerseits und die Befestigung der beiden Verschlussteile andererseits räumlich getrennt voneinander umgesetzt werden können, ohne dass der Befestigungsstift auch durch eine Bewegungsbahn des Riegels und insbesondere den Riegel geführt werden muss. Wie erläutert, ermöglicht dies, einen stabil ausgebildeten Befestigungsstift mit entsprechender Ausdehnung zur Befestigung der Verschlussteile aneinander zu nutzen, ohne dass hierzu eine Materialschwächung des Riegels in Kauf zu nehmen ist.

Die Lagerhülsen-Befestigungsöffnungen können daher bei einigen Ausführungsformen ausgehend von der Klobeneinführöffnung entlang der Schlossachse betrachtet hinter dem Riegel angeordnet sein.

Das zweite Verschlussteil kann bei einigen Ausführungsformen zwei in Flucht zueinander ausgerichtete Verschlussteil-Befestigungsöffnungen aufweisen, in welche der Befestigungsstift eingreifen kann. Alternativ dazu kann das zweite Verschlussteil eine Verschlussteil-Befestigungsöffnung aufweisen und der einen Verschlussteil-Befestigungsöffnung kann eine in einen Innenraum des zweiten Verschlussteils weisende Aufnahme für den Befestigungsstift entgegengesetzt sein, um den Befestigungsstift an einem der Verschlussteil-Befestigungsöffnung entgegengesetzten Ende abzustützen.

Die Lagerhülse kann bei einigen Ausführungsformen zwei in Richtung des zweiten Verschlussteils abstehende Befestigungsabschnitte aufweisen, an welchen die Lagerhülsen-Befestigungsöffnungen ausgebildet sind.

Beispielsweise eine im Wesentlichen rohrförmige Lagerhülse kann bei solchen Ausführungsformen zwei in Richtung des zweiten Verschlussteils abstehende Befestigungsabschnitte aufweisen, welche der Befestigung der beiden Verschlussteile aneinander dienen. Insbesondere kann der Riegel bei solchen Ausführungsformen in einem der Klobeneinführöffnung bezüglich der Schlossachse relativ zu den Befestigungsabschnitten zugewandten Rohrabschnitt der Lagerhülse gelagert und/oder von einem solchen Rohrabschnitt umgeben sein, so dass sich die Befestigungsabschnitte über den in die Lagerhülse eingesetzten Riegel in Richtung des zweiten Verschlussteils hinaus erstrecken können, um eine Befestigung der Verschlussteile aneinander hinter dem Riegel zu ermöglichen. Ein Abstand zwischen den Befestigungsöffnungen und dem Riegel kann zudem insbesondere für das Anbringen einer Druckfeder zum Vorspannen des Riegels in die Verriegelungsstellung genutzt sein.

Der Riegel kann bei einigen Ausführungsformen einen sich entlang der Schlossachse erstreckenden Führungsschlitz aufweisen und die Lagerhülse kann eine Riegelführungsöffnung aufweisen, wobei eine Bewegung des Riegels relativ zu der Lagerhülse durch einen durch die Riegelführungsöffnung in den Führungsschlitz eingreifenden Führungsstift begrenzt sein kann.

Insbesondere kann durch das Eingreifen des Führungsstifts in den Führungsschlitz verhindert werden, dass der Riegel aufgrund der Vorspannung über die Verriegelungsstellung hinausgedrängt wird, da in einer solchen über die Verriegelungsstellung hinausgedrängten Stellung des Riegels gegebenenfalls das erläuterte Zusammenwirken zwischen dem Kloben und dem Riegel bei dem Einführen des Klobens in den Schlosskörper gestört sein könnte. Aufgrund der Ausbildung der Lagerhülse an dem ersten Verschlussteil dient der Führungsstift jedoch lediglich der Führung des Riegels und muss nicht auch zur Verbindung der beiden Verschlussteile aneinander genutzt werden, so dass der Führungsstift keine Sicherheitsrelevanz im Hinblick auf die Sicherung des Schlosses gegenüber Aufbruchsversuchen hat. Daher können der Führungsstift und den Führungsschlitz klein oder schmal ausgebildet sein, um die erforderliche Führung des Riegels zu erreichen, ohne dass jedoch eine große Materialwegnahme an dem Riegel und eine entsprechende Schwächung des Riegels in Kauf genommen werden müssen.

Die Coderinge können bei einigen Ausführungsformen mit jeweiligen Kupplungsringen drehfest verbunden sein, wobei die Kupplungsringe eine jeweilige Sperrfläche mit einer Freigabeausnehmung aufweisen können. Der Riegel kann den jeweiligen Kupplungsringen zugeordnete Sperrerhebungen aufweisen, wobei die Freigabeausnehmungen sämtlicher Kupplungsringe bei eingestelltem Schließgeheimnis in Flucht zu den zugeordneten Sperrerhebungen ausgerichtet sein können, so dass der Riegel entgegen der Vorspannung relativ zu den Kupplungsringen in die Entriegelungsstellung bewegbar sein kann. Bei nicht eingestelltem Schließgeheimnis kann hingegen die Freigabeausnehmung zumindest eines Kupplungsrings nicht in Flucht zu der zugeordneten Sperrerhebung ausgerichtet sein, so dass der Riegel gegen eine Bewegung entgegen der Vorspannung in die Entriegelungsstellung durch Anschlagen der zugeordneten Sperrerhebung an der Sperrfläche des zumindest einen Kupplungsrings gesperrt sein kann. Bei solchen Ausführungsformen können zudem die Kupplungsringe radial bezüglich der Schlossachse innenliegend unmittelbar auf der Lagerhülse gelagert sein und die Coderinge können radial außen auf die Kupplungsringe aufgesteckt sein.

Um ein Drehen der Coderinge und der damit gekoppelten Kupplungsringe zum Ein- oder Verstellen des Schließgeheimnisses jedoch zu ermöglichen, können die Sperrflächen der Kupplungsringe bei in der Verriegelungsstellung positioniertem Riegel axial bezüglich der Schlossachse versetzt zu den Sperrerhebungen angeordnet sein. Die Vorspannung des Riegels in die Verriegelungsstellung kann somit auch sicherstellen, dass die Coderinge stets drehbar sind, wenn sich der Kloben in dem Schlosskörper befindet und ein Verriegeln oder Freigeben erfolgen soll.

Die Lagerhülse kann bei einigen Ausführungsformen einen sich entlang der Schlossachse erstreckenden Schlitz aufweisen, durch welchen die Sperrerhebungen des Riegels hindurchgreifen. Insbesondere kann die Lagerhülse einen rohrförmigen Abschnitt aufweisen, in welchem der Riegel axial geführt ist, wobei an dem rohrförmigen Abschnitt jedoch der erwähnte Schlitz ausgebildet sein kann, damit die Sperrerhebungen des Riegels aus der Lagerhülse herausgreifen und mit den auf der Lagerhülse gelagerten Kupplungsringen zusammenwirken können.

Die Kupplungsringe und die Coderinge können bei einigen Ausführungsformen durch zusammenwirkende Kupplungserhebungen und Kupplungsvertiefungen in drehfestem Eingriff miteinander stehen, wobei die Kupplungsringe entlang der Schlossachse, insbesondere entgegen der Vorspannung des Riegels, in den drehfesten Eingriff mit den Coderingen vorgespannt sein können. Das Strangschloss kann ferner eine Schließgeheimnis-Veränderungseinrichtung aufweisen, welche dazu ausgebildet ist, die Kupplungsringe entgegen deren Vorspannung außer Eingriff zu den Coderingen in eine Schließgeheimnis-Veränderungsposition zu drängen, in welcher die Coderinge zum Verändern des Schließgeheimnisses relativ zu den Kupplungsringen drehbar sind.

Insbesondere können die Kupplungsringe durch die Schließgeheimnis-Veränderungseinrichtung axial bezüglich der Schlossachse entgegen der Vorspannung relativ zu den Coderingen bewegbar sein. Die Kupplungsringe können zudem hülsenförmige Lagerabschnitte aufweisen, an welchen keine Kupplungserhebungen und/oder Kupplungsvertiefungen ausgebildet sind, um die Coderinge in der Schließgeheimnis-Veränderungsposition zu lagern. Insbesondere können die Kupplungsringe die Kupplungserhebungen und die Coderinge die Kupplungsvertiefungen aufweisen.

Indem die Coderinge in der Schließgeheimnis-Veränderungsposition relativ zu den Kupplungsringen drehbar sind, kann nach einem Verdrehen der Coderinge relativ zu den Kupplungsringen und einem Zurückkehren der Kupplungsringe aufgrund der Vorspannung in die drehfeste Kopplung zu den Coderingen ein verändertes Schließgeheimnis eingestellt sein.

Darüber hinaus kann bei einigen Ausführungsformen vorgesehen sein, dass die die Kupplungsringe ausschließlich bei eingestelltem Schließgeheimnis in die Schließgeheimnis-Veränderungsposition überführbar und andernfalls von dem Riegel gegen eine Bewegung in die Schließgeheimnis-Veränderungsposition gesperrt sind. Beispielsweise können die Freigabeausnehmungen der Kupplungsringe während einer Bewegung in die Schließgeheimnis-Veränderungsposition axial über die Sperrerhebungen des Riegels hinweg führbar sein, so dass bei nicht eingestelltem Schließgeheimnis ein Anschlagen einer Sperrfläche zumindest eines Kupplungsrings an einer Sperrerhebung ein Überführen der Kupplungsringe in die Schließgeheimnis-Veränderungsposition verhindern kann.

Die Sperrflächen der Kupplungsringe können bei einigen Ausführungsformen ferner eine jeweilige Drehsperrausnehmung aufweisen und die Lagerhülse kann jeweilige den Kupplungsringen zugeordnete Drehsperrerhebungen aufweisen, wobei die Drehsperrerhebungen in der Schließgeheimnis-Veränderungsposition in die Drehsperrausnehmungen eingreifen und die Kupplungsringe gegen eine Drehung um die Schlossachse sichern können. Insbesondere kann durch einen solchen Eingriff verhindert werden, dass sich die Freigabeausnehmungen der Kupplungsringe relativ zu den Sperrerhebungen des Riegels drehen können, wenn die Kupplungsringe in der Schließgeheimnis-Veränderungsposition positioniert sind, so dass ein darauffolgendes Zurückkehren der Kupplungsringe in die drehfeste Kopplung mit den Coderingen sichergestellt sein kann und nach diesem Zurückkehren tatsächlich das geänderte Schließgeheimnis eingestellt ist.

Ferner können die Drehsperrausnehmungen bei solchen Ausführungsformen insbesondere schmaler als die Freigabeausnehmungen ausgebildet sein und/oder die Sperrerhebungen des Riegels können insbesondere nicht axial durch die Drehsperrausnehmungen führbar sein. Insofern ist auch bei solchen Ausführungsformen das Schließgeheimnis an den Coderingen einzustellen und die Freigabeausnehmungen der Kupplungsringe müssen in Flucht zu den Sperrerhebungen des Riegels ausgerichtet werden, um den Riegel in die Entriegelungsstellung bringen zu können, wohingegen nicht ausreichend ist, dass eine der Drehsperrausnehmungen der Kupplungsringe in Flucht zu den Sperrerhebungen des Riegels ausgerichtet ist, um den Riegel relativ zu den Kupplungsringen axial bewegen zu können.

Allgemein kann die Schließgeheimnis-Veränderungseinrichtung insbesondere außen an dem Schlosskörper manuell und/oder durch ein entsprechendes Werkzeug, beispielsweise einen Schraubendreher, betätigbar sein. Ferner kann die Schließgeheimnis-Veränderungseinrichtung beispielsweise drehbar sein.

Die Schließgeheimnis-Veränderungseinrichtung kann bei einigen Ausführungsformen einen durch Betätigen der Schließgeheimnis-Veränderungseinrichtung um eine Drehachse drehbaren Exzenter aufweisen, wobei die Kupplungsringe durch Drehen des Exzenters in die Schließgeheimnis-Veränderungsposition bewegbar sein können. Durch Drehen eines solchen Exzenters können die Kupplungsringe daher insbesondere entlang der Schlossachse entgegen der erwähnten Vorspannung axial zurückdrängbar sein, um die drehfeste Kopplung mit den Coderingen lösen zu können. Das Betätigen der Schließgeheimnis-Veränderungseinrichtung zum Überführen der Kupplungsringe in die Schließgeheimnis-Veränderungsposition kann daher insbesondere eine Drehung des Exzenters um etwa oder um genau 90° umfassen, um möglichst die volle Exzentrizität des Exzenters ausnutzen zu können.

Die Drehachse des Exzenters kann bei einigen Ausführungsformen senkrecht zur der Schlossachse ausgerichtet sein. Ferner kann die Drehachse bei einigen Ausführungsformen parallel zu der Einführrichtung ausgerichtet sein.

Der Exzenter kann bei einigen Ausführungsformen an einem Verbindungselement angreifen, welches axial bezüglich der Schlossachse an einem dem zweiten Verschlussteil zugewandten Kupplungsring anliegt.

Insbesondere kann es ein solches Verbindungselement ermöglichen, einen Abstand zwischen dem Riegel, welcher mit den Coderingen zusammenwirkt, und dem Exzenter zu überbrücken. Beispielsweise kann das Verbindungselement ferner ebenfalls auf der erwähnten Lagerhülse gelagert sein, wobei das Verbindungselement zudem insbesondere eine den Riegel in die Verriegelungsstellung vorspannende Feder umgeben kann. Die Lagerhülse kann sich daher bei Ausführungsformen, bei welchen zusätzlich zu den Coderingen auch ein Verbindungselement sich axial an die Coderinge anschließend auf der Lagerhülse gelagert ist, axial in Richtung des zweiten Verschlussteils über einen der Klobeneinführöffnung abgewandten Kupplungsring sowie über den Riegel hinaus erstrecken, um die beiden Verschlussteile beabstandet zu dem Riegel aneinander befestigen zu können.

Die Schließgeheimnis-Veränderungseinrichtung kann bei einigen Ausführungsform einen ersten Exzenter und einen zweiten Exzenter aufweisen, welche durch das Betätigen der Schließgeheimnis-Veränderungseinrichtung drehbar sind, wobei der erste Exzenter und der zweite Exzenter an zueinander versetzten Angriffspunkten mit den Kupplungsringen zusammenwirken können.

Insbesondere können der erste Exzenter und der zweite Exzenter bezüglich der erwähnten Drehachse des zumindest einen Exzenters, um welche sowohl der erste Exzenter als auch der zweite Exzenter drehbar sein können, entgegengesetzt zueinander angeordnet sein. Hierdurch können die beiden Exzenter an entlang der Drehachse zueinander versetzten Angriffspunkten mit den Kupplungsringen zusammenwirken und insbesondere an dem erwähnten Verbindungselement angreifen. Eine Ausbildung mit zwei Exzentern kann es insbesondere ermöglichen, eine stabile Führung der Kupplungsringe zu erreichen und etwaige Kippmomente relativ zu der Schlossachse bei einer Betätigung der Schließgeheimnis-Veränderungseinrichtung zu vermeiden, indem durch das Ausüben von Kräften an zumindest zwei Angriffspunkten eine gleichmäßige Kraftverteilung entgegen der Vorspannung auf die Kupplungsringe übertragen werden kann.

Die Schließgeheimnis-Veränderungseinrichtung kann bei einigen Ausführungsformen an dem zweiten Verschlussteil angeordnet sein. Insbesondere kann das zweite Verschlussteil eine Zugangsöffnung an einer Außenseite aufweisen, durch welche die Schließgeheimnis-Veränderungseinrichtung für eine Betätigung von außen zugänglich sein kann.

Auch die Schließgeheimnis-Veränderungseinrichtung kann somit der Klobeneinführöffnung entgegengesetzt angeordnet sein, so dass erneut die Verriegelung des Klobens einerseits und das Überführen der Kupplungsringe in die Schließgeheimnis-Veränderungsposition andererseits räumlich getrennt voneinander umgesetzt sein können, ohne dass etwa an dem Riegel auch eine Möglichkeit zum Verstellen des Schließgeheimnisses geschaffen werden muss.

Die Schließgeheimnis-Veränderungseinrichtung kann bei einigen Ausführungsformen einen Innenraum des zweiten Verschlussteils senkrecht zu der Schlossachse durchgreifen und der Riegel kann durch eine Feder in die Verriegelungsstellung vorgespannt sein, wobei die Feder an der Schließgeheimnis-Veränderungseinrichtung abgestützt sein kann. Die Schließgeheimnis-Veränderungseinrichtung kann daher bei solchen Ausführungsformen ebenfalls ausgehend von der Klobeneinführöffnung entlang der Schlossachse in Richtung des zweiten Verschlussteils betrachtet hinter dem Riegel angeordnet sein, so dass die Bewegungsbahn des Riegels von sonstigen Komponenten des Strangschlosses freigehalten sein kann.

Die Lagerhülse kann bei einigen Ausführungsformen in Richtung des zweiten Verschlussteils abstehende Befestigungsabschnitte aufweisende, an welchen zwei senkrecht zu der Schlossachse in Flucht zueinander ausgerichtete Lagerhülsen-Befestigungsöffnungen zum Befestigen der Lagerhülse an dem zweiten Verschlussteil ausgebildet sind, wobei die Schließgeheimnis-Veränderungseinrichtung zwischen den Befestigungsabschnitten angeordnet sein kann. Zudem kann die Schließgeheimnis-Veränderungseinrichtung die Befestigungsabschnitte insbesondere übergreifen.

Beispielsweise kann vorgesehen sein, dass die Schließgeheimnis-Veränderungseinrichtung die beiden abstehenden Befestigungsabschnitte der Lagerhülse mit den erwähnten Exzentern übergreift, so dass die Schließgeheimnis-Veränderungseinrichtung durch das Übergreifen der Befestigungsabschnitte und die Anordnung zwischen den Befestigungsabschnitten an der Lagerhülse gehalten und festgelegt sein kann.

Bei einigen Ausführungsformen kann das erste Verschlussteil durch einen durch die Lagerhülsen-Befestigungsöffnungen hindurchgeführten Befestigungsstift an dem zweiten Verschlussteil befestigt sein, wobei der Befestigungsstift von der Klobeneinführöffnung ausgehend entlang der Schlossachse betrachtet hinter der Schließgeheimnis-Veränderungseinrichtung angeordnet sein kann. Insbesondere kann der Befestigungsstift die Schließgeheimnis-Veränderungseinrichtung hintergreifen und/oder die Schließgeheimnis-Veränderungseinrichtung kann insbesondere axial bezüglich der Schlossachse an einem der Klobeneinführöffnung abgewandten Ende durch den Befestigungsstift abgestützt sein.

Bei den Lagerhülsen-Befestigungsöffnungen und dem Befestigungsstift kann es sich insbesondere um die vorstehend bereits erwähnten Komponenten zum Befestigen der beiden Verschlussteile aneinander handeln.

Indem der Befestigungsstift axial ausgehend von dem ersten Verschlussteil betrachtet hinter der Schließgeheimnis-Veränderungseinrichtung angeordnet sein kann, kann der Befestigungsstift die Lagerhülse somit gewissermaßen an einem der Klobeneinführöffnung abgewandten Ende schließen, um die innerhalb der Lagerhülse angeordneten Komponenten axial festzulegen. Insbesondere können durch den Befestigungsstift daher der Riegel, eine Feder zum Vorspannen des Riegels und die Schließgeheimnis-Veränderungseinrichtung in der Lagerhülse festgelegt sein.

Das zweite Verschlussteil kann bei einigen Ausführungsformen an einem bezüglich der Schlossachse axialen Koppelende eine Koppelöffnung aufweisen, in welche das zweite Strangende eingeführt ist, wobei das zweite Strangende eine Öse aufweisen kann. Das zweite Verschlussteil kann zudem eine Strangbefestigungsöffnung aufweisen und das zweite Strangende kann durch einen durch die Strangbefestigungsöffnung und die Öse geführten Strangbefestigungsstift an dem zweiten Verschlussteil befestigt sein. Insbesondere kann der Strangbefestigungsstift dabei senkrecht zu der Schlossachse in die Strangbefestigungsöffnung einführbar sein.

Zudem kann die Strangbefestigungsöffnung bei einigen Ausführungsformen von dem ersten Verschlussteil betrachtet entlang der Schlossachse hinter der bereits erwähnten Verschlussteil-Befestigungsöffnung angeordnet sein. Alternativ oder zusätzlich können der vorstehend erwähnte Befestigungsstift und der Strangbefestigungsstift bei Ausführungsformen, welche sowohl den Befestigungsstift als auch den Strangbefestigungsstift aufweisen, senkrecht zueinander ausgerichtet sein.

Der Strangbügel kann bei einigen Ausführungsformen als ein Kettenbügel mit mehreren Kettengliedern oder als ein Seilbügel, insbesondere als ein Drahtseilbügel, ausgebildet sein.

Die Erfindung wird im Folgenden rein beispielhaft anhand eines Ausführungsbeispiels unter Bezugnahme auf die Zeichnungen erläutert.

### Es zeigen:

- Fig. 1: eine perspektivische Ansicht eines Strangschlosses mit einem Strangbügel, wobei ein erstes, wahlweise von einem Schlosskörper des Strangschlosses lösbares oder durch einen Kombinationsschließmechanismus an dem Schlosskörper verriegelbares Strangende sowie ein dauerhaft an dem Schlosskörper befestigtes zweites Strangende des Strangbügels gezeigt sind, wohingegen dazwischen angeordnete Bügelabschnitte nicht dargestellt sind,
- Fig. 2: eine Explosionsdarstellung mit Komponenten des Strangschlosses,
- Fig. 3A und 3B: eine jeweilige Explosionsdarstellung mit einer Auswahl von Komponenten des Strangschlosses,
- Fig. 4: eine perspektivische Ansicht auf ein erstes Verschlussteil des Schlosskörpers mit einer Klobeneinführöffnung, in welche ein an dem ersten Strangende ausgebildeter Kloben einführbar ist, sowie mit einer Lagerhülse zum Lagern von Coderingen des Kombinationsschließmechanismus,
- Fig. 5: eine perspektivische Ansicht auf den Kloben und den Riegel zur Veranschaulichung des Zusammenwirkens des Klobens und des Riegels zum Zurückdrängen des Riegels aus einer Verriegelungsstellung in eine Entriegelungsstellung,
- Fig. 6A und 6B: jeweilige Darstellungen des Kombinationsschließmechanismus des Strangschlosses zur Veranschaulichung des Überführens von Kupplungsringen des Kombinationsschließmechanismus in eine Schließgeheimnis-Veränderungsposition, in welcher ein an den Coderingen des Kombinationsschließmechanismus einzustellendes Schließgeheimnis verändert werden kann, und
- Fig. 7: eine Ansicht eines Kupplungsrings sowie eines damit koppelbaren Coderings zur Veranschaulichung deren Zusammenwirkens.

Fig. 1 zeigt ein Strangschloss 11 mit einem Schlosskörper 13 sowie einem Strangbügel 21, welcher beispielhaft als ein Kettenbügel mit mehreren Kettengliedern 107 ausgebildet ist. Jedoch ist in Fig. 1 lediglich ein jeweiliges endseitiges Kettenglied 107 an einem ersten Strangende 23 und einem zweiten Strangende 25 des Strangbügels 21 gezeigt, wohingegen dazwischenliegende Kettenglieder nicht dargestellt sind. Das das zweite Strangende 25 bildende Kettenglied ist dabei dauerhaft an einem zweiten Verschlussteil 17 des Schlosskörpers 13 befestigt, wohingegen, wie nachstehend noch näher erläutert ist, an dem ersten Strangende 23 ein Kloben 29 ausgebildet ist, welcher wahlweise entlang einer Einführrichtung E in eine Klobeneinführöffnung 29 eines ersten Verschlussteils 15 des Schlosskörpers 13 einführbar und an dem Schlosskörper 13 verriegelbar oder für ein Lösen von dem Schlosskörper 13 und ein Entnehmen aus der Klobeneinführöffnung 29 freigebbar ist (vgl. auch Fig. 2, 4 und 5).

Zwischen dem ersten Verschlussteil 15 und dem zweiten Verschlussteil 17 sind mehrere um eine Schlossachse S drehbare Coderinge 31 eines Kombinationsschließmechanismus 19 angeordnet, an welchem ein Zahlencode Z einstellbar ist. Wie nachstehend ebenfalls noch näher erläutert ist, kann durch Einstellen eines Zahlencodes Z, welcher einem vorbestimmten Schließgeheimnis entspricht, der in den Schlosskörper 13 eingeführte Kloben 29 für ein Lösen von dem Schlosskörper 13 entgegen der senkrecht zu der Schlossachse S ausgerichteten Einführrichtung E freigegeben werden, wohingegen durch Einstellen eines Zahlencodes Z, welcher dem Schließgeheimnis nicht entspricht, der in den Schlosskörper 13 eingeführte Kloben 29 an dem Schlosskörper 13 verriegelt werden kann.

Zudem zeigt Fig. 1 bereits, dass an dem zweiten Verschlussteil 17 eine Verschlussteil-Befestigungsöffnung 55 ausgebildet ist, in welche ein Befestigungsstift 57 eingeführt ist. Wie nachstehend noch näher erläutert ist, dient dieser Befestigungsstift 57 dazu, das erste Verschlussteil 15 und das zweite Verschlussteil 17 zuverlässig miteinander zu verbinden. Darüber hinaus ist an dem zweiten Verschlussteil 17 eine Zugangsöffnung 111 ausgebildet, durch welche eine nachstehend ebenfalls noch näher erläuterte Schließgeheimnis-Veränderungseinrichtung 85 für eine Betätigung zugänglich ist.

Die Funktionsweise und der Aufbau des Strangschlosses 11 werden insbesondere anhand der Explosionsdarstellung der Fig. 2 ersichtlich.

Wie Fig. 2 insbesondere zeigt, weist das erste Verschlussteil 15 eine sich entlang der Schlossachse S in Richtung des zweiten Verschlussteils 17 erstreckende Lagerhülse 49 auf, auf welcher die Coderinge 31 um die Schlossachse S drehbar gelagert sind. Darüber hinaus dient die Lagerhülse 49 dazu, einen in Richtung einer Verriegelungsstellung V vorgespannten Riegel 33 des Kombinationsschließmechanismus 19 axial bezüglich der Schlossachse S zu führen (vgl. Fig. 6A). Der Riegel 33 ist mittels einer an der erwähnten Schließgeheimnis-Veränderungseinrichtung 87 abgestützten Feder 81 in die Verriegelungsstellung V vorgespannt (vgl. auch Fig. 6B).

An dem wahlweise in die Klobeneinführöffnung 27 einführbaren Kloben 29, welcher das erste Strangende 23 des Strangbügels 21 bildet, ist eine umlaufende Verriegelungskerbe 35 ausgebildet, wobei der Riegel 33 dazu ausgebildet ist, in der Verriegelungsstellung V mit einem Eingriffsabschnitt 37 in die Verriegelungskerbe 35 einzugreifen. Sofern der Riegel 33 in der Verriegelungsstellung V gesperrt ist, kann daher auch der in den Schlosskörper 13 eingeführte Kloben 29 durch den Riegel 33 gegen ein Entnehmen aus der Klobeneinführöffnung 27 blockiert werden.

Wie bereits erwähnt, ist der Riegel 33 dadurch in der Verriegelungsstellung V sperrbar, dass an den Coderingen 31 ein Zahlencode Z eingestellt wird, welcher sich von einem vorbestimmten Schließgeheimnis unterscheidet. Wie aus Fig. 2 hervorgeht, sind die Coderinge 31 mit jeweiligen Kupplungsringen 67 gekoppelt, welche unmittelbar durch die Lagerhülse 49 abgestützt sind. Der Riegel 33 weist zudem jeweilige den Kupplungsringen 67 zugeordnete Sperrerhebungen 73 auf, die durch einen an der Lagerhülse 79 ausgebildeten Schlitz 79 hindurchgreifen, um mit den Kupplungsringen 67 zusammenwirken zu können (vgl. auch Fig. 3A).

Fig. 7 zeigt, dass die Kupplungsringe 67 jeweilige Kupplungserhebungen 77 aufweisen, welche in jeweilige an den zugeordneten Coderingen 31 ausgebildete Kupplungsvertiefungen 75 eingreifen, um die Coderinge 31 mit den Kupplungsringen 67 drehfest zu koppeln. Zudem ist an den Kupplungsringen 67 eine radial bezüglich der Schlossachse S innenliegende und umlaufende Sperrfläche 69 vorgesehen, welche jedoch eine Freigabeausnehmung 71 sowie eine Drehsperrausnehmung 91 aufweist. Durch Einstellen des Schließgeheimnisses an den Coderingen 31 können sämtliche Freigabeausnehmungen 71 in Flucht zu der jeweiligen zugeordneten Sperrerhebung 73 des Riegels 33 ausgerichtet werden, so dass der Riegel 33 entlang der Schlossachse S relativ zu den Kupplungsringen 67 und entgegen der von der Feder 81 entfalteten Vorspannung in eine Entriegelungsstellung R gedrängt werden kann, in welcher der Riegel 33 nicht in die Verriegelungskerbe 35 des in den Schlosskörper 13 eingeführten Klobens 29 eingreift (vgl. auch Fig. 6A).

Ist hingegen das Schließgeheimnis nicht an den Coderingen 31 eingestellt, ist zumindest die Freigabeausnehmung 71 eines der Kupplungsringe 67 nicht in Flucht zu der zugeordneten Sperrerhebung 73 des Riegels 33 ausgerichtet, so dass der Riegel 33 bei einer Bewegung entgegen der Vorspannung an der Sperrfläche 69 des Kupplungsrings 67 anschlägt und dadurch gegen eine solche Bewegung blockiert ist. Darüber hinaus sind die Drehsperrausnehmungen 91 schmaler als die Freigabeausnehmungen 71 ausgebildet, so dass auch das Drehen einer Drehsperrausnehmung 91 in Flucht zu einer Sperrerhebung 73 nicht dazu führt, dass der Riegel 33 entgegen der Vorspannung aus der Verriegelungsstellung V herausbewegbar ist, da die Sperrerhebung 73 nicht durch die Drehsperrausnehmung 91 hindurchführbar ist.

Sofern an den Coderingen 31 somit das Schließgeheimnis eingestellt ist, kann der Riegel 33 grundsätzlich entgegen der von der Feder 81 entfalteten Vorspannung aus der Verriegelungsstellung V entlang der Schlossachse S herausgedrängt werden. Um hierbei nicht ein zusätzliches Betätigungselement für den Riegel 33 vorsehen zu müssen, sondern den Kloben 29 bei eingestelltem Schließgeheimnis unmittelbar in den Schlosskörper 13 einführen oder aus dem Schlosskörper 13 entnehmen zu können, sind an dem Eingriffsabschnitt 37 des Riegels 33 eine erste Abschrägung 39 sowie eine zweite Abschrägung 41 ausgebildet und der Kloben 29 weist eine Einführabschrägung 45 sowie eine Entnahmeabschrägung 43 auf. Durch Zusammenwirken der Abschrägungen 39, 41, 43 und 45 kann erreicht werden, dass der Riegel 33 bei eingestelltem Schließgeheimnis durch Einführen des Klobens 29 in die Klobeneinführöffnung 27 oder durch Entnehmen des Klobens 29 aus der Klobeneinführöffnung 27 entgegen der Vorspannung in die Entriegelungsstellung E zurückgedrängt werden kann, um eine Bewegungsbahn des Klobens 29 freizugeben.

Insbesondere kann der sich in der Verriegelungsstellung V befindliche Riegel 33 bei einem Einführen des Klobens 29 in die Klobeneinführöffnung 27 durch Zusammenwirken der Einführabschrägung 45 des Klobens 29 mit der ersten Abschrägung 39 des Riegels 33 zurückgedrängt werden, indem durch dieses Zusammenwirken eine von dem Kloben 29 entlang der Einführrichtung E entfaltete Kraft umgelenkt wird. Bei eingeführtem Kloben 29 greift der Eingriffsabschnitt 37 des Riegels 33 in die durch die Entnahmeabschrägung 43 sowie eine der Entnahmeabschrägung 43 entgegengesetzte Aufnahmeabschrägung 47 begrenzte Verriegelungskerbe 35 ein, kann jedoch durch das Zusammenwirken der Entnahmeabschrägung 43 mit der zweiten Abschrägung 41 des Riegels 33 bei einem Entnehmen des Klobens 29 aus dem Schlosskörper 13 entgegen der Vorspannung zurückgedrängt werden. Insofern muss an den Coderingen 31 lediglich das Schließgeheimnis eingestellt werden, woraufhin der Kloben 29 und somit das erste Strangende 23 unmittelbar in die Klobeneinführöffnung 27 eingeführt oder aus der Klobeneinführöffnung 27 entnommen werden kann (vgl. auch Fig. 5 hinsichtlich der an dem Kloben und dem Riegel vorgesehenen Abschrägungen).

Insbesondere sind die Abschrägungen 39, 41, 43, 45 und 47 bei der veranschaulichten Ausführungsform gekrümmt ausgebildet, wobei alternativ jedoch beispielsweise auch eine plane Ausbildung der Abschrägungen 39, 41, 43, 45 und 47 vorgesehen sein könnte.

Um das erste Verschlussteil 15 sicher mit dem zweiten Verschlussteil 17 verbinden zu können, sind an sich von der Klobeneinführöffnung 27 weg erstreckenden Befestigungsabschnitten 59 der Lagerhülse 49 des ersten Verschlussteils 15 zwei senkrecht zu der Schlossachse S in Flucht zueinander ausgerichtete Lagerhülsen-Befestigungsöffnungen 53 vorgesehen, so dass die Lagerhülsen-Befestigungsöffnungen 53 insbesondere an einem der Klobeneinführöffnung 27 abgewandten Endabschnitt 51 der Lagerhülse 49 angeordnet sind. An dem zweiten Verschlussteil 17 ist zudem die bereits erwähnte und senkrecht zu der Schlossachse S ausgerichtete Verschlussteil-Befestigungsöffnung 55 vorgesehen, so dass das erste Verschlussteil 15 und das zweite Verschlussteil 17 durch Hindurchführen des Befestigungsstifts 57 durch die Verschlussteil-Befestigungsöffnung 55 und die Lagerhülsen-Befestigungsöffnungen 53 aneinander befestigt werden können. Beispielsweise kann in einem Innenraum 97 des zweiten Verschlussteils 17 der Verschlussteil-Befestigungsöffnung 55 entgegengesetzt eine nicht gezeigte Aufnahme für den Befestigungsstift 57 vorgesehen sein, um den Befestigungsstift 57 stabil lagern zu können.

Indem die Lagerhülse 49 Teil des ersten Verschlussteils 15 ist - und nicht etwa des zweiten Verschlussteils 17 - und indem die Lagerhülsen-Befestigungsöffnungen 53 an dem der Klobeneinführöffnung 27 abgewandten Endabschnitt 51 der Lagerhülse 49 ausgebildet sind, kann die Befestigung der beiden Verschlussteile 15 und 17 aneinander beabstandet zu der Klobeneinführöffnung 27 erfolgen. Wie zudem insbesondere aus den Fig. 4 und 6B ersichtlich wird, erfolgt die Befestigung der Verschlussteile 15 und 17 aneinander insbesondere derart, dass der Befestigungsstift 57 außerhalb einer Bewegungsbahn des Riegels 33 angeordnet ist und nicht durch den Riegel 33 hindurchgeführt werden muss. Vielmehr ist der Befestigungsstift 57 ausgehend von der Klobeneinführöffnung 27 entlang der Schlossachse S betrachtet hinter dem Riegel 33 angeordnet. Dies kann es ermöglichen, den Befestigungsstift 57 stabil und mit vergleichsweise großem Durchmesser auszubilden, da der Befestigungsstift 57 somit nicht durch den Riegel 33 hindurchgeführt und an dem Riegel 33 keine Ausnehmung für das Hindurchführen des Befestigungsstifts 57 vorgesehen werden muss, wie dies bei einer Anordnung der Lagerhülse 49 an dem zweiten Verschlussteil 17 der Fall wäre.

Ferner ist an der Lagerhülse 49 jedoch eine Riegelführungsöffnung 65 vorgesehen und der Riegel 33 weist einen Führungsschlitz 61 auf, wobei ein Führungsstift 63 durch die Riegelführungsöffnung 65 hindurch in den Führungsschlitz 61 geführt ist, um eine axiale Bewegung des Riegels 33 bezüglich der Schlossachse S zu begrenzen. Insbesondere kann durch diesen Eingriff des Führungsstifts 63 verhindert werden, dass sich der Riegel 33 über die Verriegelungsstellung V hinausbewegt, so dass das Zusammenwirken der ersten Abschrägung 39 mit der Einführabschrägung 45 des Klobens 29 bei entnommenem Kloben 29 sichergestellt werden kann. Da der Führungsstift 63 jedoch nicht die beiden Verschlussteile 15 und 17 miteinander verbinden muss und daher keine Sicherheitsrelevanz im Hinblick auf die Sicherung des Strangschlosses 11 gegenüber Aufbruchsversuchen hat, kann der Führungsstift 63 kompakt und schmal ausgebildet werden, so dass die Ausbildung des gleichsam schmalen Führungsschlitzes 61 an dem Riegel 33 lediglich mit einer geringfügigen Materialwegnahme an dem Riegel 33 einhergeht, ohne dass die Stabilität des Riegels 33 beeinträchtigt wird.

Die Fig. 2 sowie 3A und 3B zeigen ferner, dass das zweite Verschlussteil 17 an einem der Klobeneinführöffnung 27 entgegengesetzten Koppelende 99 eine Koppelöffnung 101 aufweist, in welche das das zweite Strangende 25 bildende Kettenglied 107 einführbar ist. Zudem ist ein Strangbefestigungsstift 109 vorgesehen, welcher durch eine an dem zweiten Verschlussteil 107 ausgebildete Strangbefestigungsöffnung 105 hindurchführbar ist, um in eine von dem Kettenglied 107 und somit dem zweiten Strangende 25 gebildete Öse 103 einzugreifen und das Kettenglied 107 dadurch dauerhaft an dem zweiten Verschlussteil 17 zu befestigen. Der Strangbefestigungsstift 109 ist senkrecht zu der Schlossachse S und dem Befestigungsstift 57 ausgerichtet und ferner ausgehend von der Klobeneinführöffnung 27 entlang der Schlossachse S betrachtet hinter dem Befestigungsstift 57 angeordnet.

Um ferner das Schließgeheimnis wahlweise verändern zu können, ist eine von außen an dem Schlosskörper 13 zugängliche Schließgeheimnis-Veränderungseinrichtung 85 vorgesehen. Wie insbesondere aus den Fig. 6A und 6B hervorgeht, weist die Schließgeheimnis-Veränderungseinrichtung 85 zwei um eine senkrecht zu der Schlossachse S ausgerichtete Drehachse D drehbare Exzenter 87 und 89 auf. Die Exzenter 87 und 89 greifen an jeweiligen entlang der Drehachse D versetzten Angriffspunkten an einem Verbindungselement 95 an, welches wiederum an einem der Schließgeheimnis-Veränderungseinrichtung 85 zugewandten Kupplungsring 67 anliegt. Wie Fig. 6B zeigt, können durch Betätigen der Schließgeheimnis-Veränderungseinrichtung 85 und Drehen der Exzenter 87 und 89 das Verbindungselement 95 und darüber die Kupplungsringe 67, welche durch eine Feder 83 in einer drehfesten Kopplung mit den Coderingen 31 vorgespannt sind, in eine Schließgeheimnis-Veränderungsposition P überführt werden. In dieser Schließgeheimnis-Veränderungsposition P sind die Kupplungsringe 67 axial relativ zu den zugeordneten Coderingen 31 bewegt und die Kupplungserhöhungen 67 gelangen außer Eingriff zu den Kupplungsvertiefungen 75, so dass die Coderinge 31 relativ zu den Kupplungsringen 35 verdrehbar sind und das Schließgeheimnis verändert werden kann. Zudem sind an der Lagerhülse 49 jeweilige den Kupplungsringen 67 zugeordnete Drehsperrerhebungen 93 ausgebildet, wobei die bereits erwähnten, an den Kupplungsringen 67 ausgebildeten Drehsperrausnehmungen 91 in der Schließgeheimnis-Veränderungsposition P in Eingriff zu den Drehsperrerhebungen 93 gelangen, um ein Verdrehen der Kupplungsringe 67 zu verhindern (vgl. insbesondere Fig. 3B).

Fig. 6B zeigt ferner, dass die Feder 81 zum Vorspannen des Riegels 33 an der Schließgeheimnis-Veränderungseinrichtung 85 abgestützt ist, welche den Innenraum 97 des zweiten Verschlussteils 17 durchgreift. Darüber hinaus zeigt insbesondere Fig. 4, dass die Schließgeheimnis-Veränderungseinrichtung 85 von der Klobeneinführöffnung 27 entlang der Schlossachse S betrachtet vor dem Befestigungsstift 57 angeordnet ist und entlang der Schlossachse S von dem Befestigungsstift 57 hintergriffen ist. Zudem übergreifen die Exzenter 87 und 89 die Befestigungsabschnitte 53 der Lagerhülse 49, so dass die Schließgeheimnis-Veränderungseinrichtung 85 vollständig an der Lagerhülse 49 gehalten ist.

### Bezugszeichenliste

- 11: Strangschloss
- 13: Schlosskörper
- 15: erstes Verschlussteil
- 17: zweites Verschlussteil
- 19: Kombinationsschließmechanismus
- 21: Strangbügel
- 23: erstes Strangende
- 25: zweites Strangende
- 27: Klobeneinführöffnung
- 29: Kloben
- 31: Codering
- 33: Riegel
- 35: Verriegelungskerbe
- 37: Eingriffsabschnitt
- 39: erste Abschrägung
- 41: zweite Abschrägung
- 43: Entnahmeabschrägung
- 45: Einführabschrägung
- 47: Aufnahmeabschrägung
- 49: Lagerhülse
- 51: Endabschnitt der Lagerhülse
- 53: Lagerhülsen-Befestigungsöffnung
- 55: Verschlussteil-Befestigungsöffnung
- 57: Befestigungsstift
- 59: Befestigungsabschnitt
- 61: Führungsschlitz
- 63: Führungsstift
- 65: Riegelführungsöffnung
- 67: Kupplungsring
- 69: Sperrfläche
- 71: Freigabeausnehmung
- 73: Sperrerhebung
- 75: Kupplungsvertiefung
- 77: Kupplungserhöhung
- 79: Schlitz
- 81: Feder
- 83: Feder
- 85: Schließgeheimnis-Veränderungseinrichtung
- 87: Exzenter
- 89: Exzenter
- 91: Drehsperrausnehmung
- 93: Drehsperrerhebung
- 95: Verbindungselement
- 97: Innenraum
- 99: Koppelende
- 101: Koppelöffnung
- 103: Öse
- 105: Strangbefestigungsöffnung
- 107: Kettenglied
- 109: Strangbefestigungsstift
- 111: Zugangsöffnung
- D: Drehachse
- E: Einführrichtung
- P: Schließgeheimnis-Veränderungsposition
- R: Entriegelungsstellung
- S: Schlossachse
- V: Verriegelungsstellung
- Z: Zahlencode

## Patentansprüche

1. Strangschloss (11),
umfassend:
- einen Schlosskörper (13), der ein erstes Verschlussteil (15) und ein zweites Verschlussteil (17) aufweist,
- einen entlang einer Schlossachse (S) ausgerichteten Kombinationsschließmechanismus (19); sowie
- einen sich von einem ersten Strangende (23) zu einem zweiten Strangende (25) erstreckenden Strangbügel (21), wobei das erste Strangende (23) durch einen wahlweise an dem Schlosskörper (13) verriegelbaren oder von dem Schlosskörper (13) lösbaren Kloben (29) gebildet ist und wobei das zweite Strangende (25) an dem zweiten Verschlussteil (17) dauerhaft befestigt ist,
wobei das erste Verschlussteil (15) eine Klobeneinführöffnung (27) aufweist, durch welche der Kloben (29) entlang einer quer, insbesondere senkrecht, zu der Schlossachse (S) ausgerichteten Einführrichtung (E) in den Schlosskörper (13) einführbar ist, wobei der Kombinationsschließmechanismus (19) mehrere um die Schlossachse (S) drehbare Coderinge (31) zum Einstellen eines Zahlencodes (Z) und einen entlang der Schlossachse (S) in eine Verriegelungsstellung (V) vorgespannten Riegel (33) aufweist, und
wobei der Kloben (29) eine Verriegelungskerbe (35) aufweist, in welche der Riegel (33) in der Verriegelungsstellung (V) bei in den Schlosskörper (13) eingeführtem Kloben (29) eingreift,
wobei der Riegel (33) für eine Bewegung entgegen der Vorspannung in eine Entriegelungsstellung (R) freigegeben ist, wenn an den Coderingen (31) ein Zahlencode (Z) eingestellt ist, der einem Schließgeheimnis entspricht,
wobei der Riegel (33) in der Entriegelungsstellung (R) eine Bewegungsbahn des Klobens (29) zum Einführen in den Schlosskörper (13) oder zum Entnehmen aus dem Schlosskörper (13) freigibt,
wobei Riegel (33) gegen eine Bewegung in die Entriegelungsstellung (R) gesperrt ist, wenn an den Coderingen (31) ein Zahlencode (Z) eingestellt ist, der dem Schließgeheimnis nicht entspricht, und
wobei der Riegel (33) bei eingestelltem Schließgeheimnis durch Einführen des von dem Schlosskörper (13) gelösten Klobens (29) in den Schlosskörper (13) und durch Entnehmen des in den Schlosskörper (13) eingeführten Klobens (29) aus der Verriegelungsstellung (V) in die Entriegelungsstellung (R) drängbar ist.

2. Strangschloss (11) nach Anspruch 1,
wobei der Kloben (29) und der Riegel (33) bei dem Einführen und/oder dem Entnehmen zusammenwirkende Abschrägungen (39, 41, 43, 45) aufweisen, wobei der Riegel (33) durch das Zusammenwirken der Abschrägungen (39, 41, 43, 45) in die Entriegelungsstellung (R) drängbar ist, wobei die Abschrägungen (39, 41, 43, 45) insbesondere gekrümmt ausgebildet sind.

3. Strangschloss (11) nach Anspruch 1 oder 2,
wobei der Riegel (33) einen Eingriffsabschnitt (37) aufweist, welcher in der Verriegelungsstellung (V) in die Verriegelungskerbe (35) des Klobens (29) eingreift, wobei der Riegel (33) bezüglich der Einführrichtung (E) an einer oberen Seite eine erste Abschrägung (39) und an einer der oberen Seite entgegengesetzten unteren Seite eine zweite Abschrägung (41) aufweist,
wobei die zweite Abschrägung (41) in der Verriegelungsstellung (V) einer Entnahmeabschrägung (43) der Verriegelungskerbe (35) des Klobens (29) zugewandt ist, wobei der Riegel (33) durch Zusammenwirken der Entnahmeabschrägung (43) mit der zweiten Abschrägung (41) bei einem Entnehmen des Klobens (29) aus dem Schlosskörper (13) entgegen der Vorspannung zurückdrängbar ist,
und wobei der Kloben (29) an einem in den Schlosskörper (13) einführbaren Klobenende (29) eine Einführabschrägung (45) aufweist, wobei der Riegel (33) durch Zusammenwirken der Einführabschrägung (45) mit der ersten Abschrägung (39) bei einem Einführen des Klobens (29) in den Schlosskörper (13) entgegen der Vorspannung zurückdrängbar ist,
wobei die Verriegelungskerbe (35) insbesondere durch die Entnahmeabschrägung (43) und eine der Entnahmeabschrägung (43) entgegengesetzte Aufnahmeabschrägung (47) begrenzt ist, wobei die Entnahmeabschrägung (43) parallel zu der zweiten Abschrägung (41) und die Aufnahmeabschrägung (47) parallel zu der ersten Abschrägung (39) verläuft, wenn der Kloben (29) in den Schlosskörper (13) eingeführt ist und sich der Riegel (33) in der Verriegelungsstellung (V) befindet.

4. Strangschloss (11) nach einem der vorhergehenden Ansprüche,
wobei das erste Verschlussteil (15) eine Lagerhülse (49) aufweist, welche sich entlang der Schlossachse (S) in Richtung des zweiten Verschlussteils (17) erstreckt und auf welcher die Coderinge (31) gelagert sind,
insbesondere wobei der Riegel (33) einen sich entlang der Schlossachse (S) erstreckenden Führungsschlitz (61) aufweist und wobei die Lagerhülse (49) eine Riegelführungsöffnung (33) aufweist, wobei eine Bewegung des Riegels (33) relativ zu der Lagerhülse (49) durch einen durch die Riegelführungsöffnung (33) in den Führungsschlitz (61) eingreifenden Führungsstift (65) begrenzt ist.

5. Strangschloss (11) nach Anspruch 4,
wobei der Riegel (33) innerhalb der Lagerhülse (49) axial bezüglich der Schlossachse (S) geführt ist.

6. Strangschloss (11) nach Anspruch 4 oder 5,
wobei die Lagerhülse (49) an einem der Klobeneinführöffnung (27) abgewandten Endabschnitt (51) zwei senkrecht zu der Schlossachse (S) in Flucht zueinander ausgerichtete Lagerhülsen-Befestigungsöffnungen (53) aufweist und wobei das zweite Verschlussteil (17) zumindest eine Verschlussteil-Befestigungsöffnung (55) aufweist, wobei das erste Verschlussteil (15) durch einen durch die Verschlussteil-Befestigungsöffnung (55) und die beiden Lagerhülsen-Befestigungsöffnungen (53) hindurchgeführten Befestigungsstift (57) mit dem zweiten Verschlussteil (17) verbunden ist,
wobei die Lagerhülse (49) insbesondere zwei in Richtung des zweiten Verschlussteils (17) abstehende Befestigungsabschnitte (59) aufweist, an welchen die Lagerhülsen-Befestigungsöffnungen (53) ausgebildet sind.

7. Strangschloss (11) nach Anspruch 6,
wobei die Lagerhülsen-Befestigungsöffnungen (53) ausgehend von der Klobeneinführöffnung (27) entlang der Schlossachse (S) betrachtet hinter dem Riegel (33) angeordnet sind.

8. Strangschloss (11) nach einem der Ansprüche 4 bis 7,
wobei die Coderinge (31) mit jeweiligen Kupplungsringen (67) drehfest verbunden sind, wobei die Kupplungsringe (67) eine jeweilige Sperrfläche (69) mit einer Freigabeausnehmung (71) aufweisen, wobei der Riegel (33) jeweilige den Kupplungsringen (67) zugeordnete Sperrerhebungen (73) aufweist, wobei die Freigabeausnehmungen (71) sämtlicher Kupplungsringe (67) bei eingestelltem Schließgeheimnis in Flucht zu den zugeordneten Sperrerhebungen (73) ausgerichtete sind, so dass der Riegel (33) entgegen der Vorspannung relativ zu den Kupplungsringen (67) in die Entriegelungsstellung (R) bewegbar ist, und wobei bei nicht eingestelltem Schließgeheimnis die Freigabeausnehmung (71) zumindest eines Kupplungsrings (67) nicht in Flucht zu der zugeordneten Sperrerhebung (73) ausgerichtet ist, so dass der Riegel (33) gegen eine Bewegung entgegen der Vorspannung in die Entriegelungsstellung (R) durch Anschlagen der zugeordneten Sperrerhebung (73) an der Sperrfläche (69) des zumindest einen Kupplungsrings (67) gesperrt ist,
wobei die Lagerhülse (49) insbesondere einen sich entlang der Schlossachse (S) erstreckenden Schlitz (79) aufweist, durch welchen die Sperrerhebungen (73) des Riegels (33) hindurchgreifen.

9. Strangschloss (11) nach Anspruch 8,
wobei die Kupplungsringe (67) und die Coderinge (31) durch zusammenwirkende Kupplungserhebungen (77) und Kupplungsvertiefungen (75) in drehfestem Eingriff miteinander stehen, wobei die Kupplungsringe (67) entlang der Schlossachse (S) in den drehfesten Eingriff mit den Coderingen (31) vorgespannt sind, wobei das Strangschloss (11) eine Schließgeheimnis-Veränderungseinrichtung (85) aufweist, welche dazu ausgebildet ist, die Kupplungsringe (67) entgegen deren Vorspannung außer Eingriff zu den Coderingen (31) in eine Schließgeheimnis-Veränderungsposition (P) zu drängen, in welcher die Coderinge (31) zum Verändern des Schließgeheimnisses relativ zu den Kupplungsringen (67) drehbar sind.

10. Strangschloss (11) nach Anspruch 9,
wobei die Sperrflächen (69) der Kupplungsringe (67) ferner eine Drehsperrausnehmung (91) aufweisen und wobei die Lagerhülse (49) jeweilige den Kupplungsringen (67) zugeordnete Drehsperrerhebungen (93) aufweist, wobei die Drehsperrerhebungen (93) in der Schließgeheimnis-Veränderungsposition (P) in die Drehsperrausnehmungen (91) eingreifen und die Kupplungsringe (67) gegen eine Drehung um die Schlossachse (S) sichern, wobei die Drehsperrausnehmungen (91) insbesondere schmaler als die Freigabeausnehmungen (71) ausgebildet sind und/oder wobei die Sperrerhebungen (73) des Riegels (33) insbesondere nicht durch die Drehsperrausnehmungen (91) führbar sind.

11. Strangschloss (11) nach Anspruch 9 oder 10,
wobei die Schließgeheimnis-Veränderungseinrichtung (85) einen durch Betätigen der Schließgeheimnis-Veränderungseinrichtung (85) um eine Drehachse (D) drehbaren Exzenter (87, 89) aufweist, wobei die Kupplungsringe (67) durch Drehen des Exzenters (87, 89) in die Schließgeheimnis-Veränderungsposition (P) bewegbar sind, insbesondere wobei die Drehachse (D) des Exzenters (87, 89) senkrecht zu der Schlossachse (S) ausgerichtet ist; und/oder
insbesondere wobei der Exzenter (87, 89) an einem Verbindungselement (95) angreift, welches axial bezüglich der Schlossachse (S) an einem dem zweiten Verschlussteil (17) zugewandten Kupplungsring (67) anliegt; und/oder
insbesondere wobei die Schließgeheimnis-Veränderungseinrichtung (85) einen ersten Exzenter (87, 89) und einen zweiten Exzenter (87, 89) aufweist, welche durch das Betätigen der Schließgeheimnis-Veränderungseinrichtung (85) drehbar sind, wobei der erste Exzenter (87, 89) und der zweite Exzenter (87, 89) an zueinander versetzten Angriffspunkten mit den Kupplungsringen (67) zusammenwirken, wobei der erste Exzenter (87, 89) und der zweite Exzenter (87, 89) einander bezüglich der Drehachse (D) der Exzenter (87, 89) insbesondere entgegengesetzt angeordnet sind.

12. Strangschloss (11) nach einem der Ansprüche 9 bis 11,
wobei die Schließgeheimnis-Veränderungseinrichtung (85) an dem zweiten Verschlussteil (17) angeordnet ist,
insbesondere wobei die Schließgeheimnis-Veränderungseinrichtung (85) einen Innenraum (97) des zweiten Verschlussteils (17) senkrecht zu der Schlossachse (S) durchgreift, wobei der Riegel (33) durch eine Feder (81) in die Verriegelungsstellung (V) vorgespannt ist, wobei die Feder (81) an der Schließgeheimnis-Veränderungseinrichtung (85) abgestützt ist.

13. Strangschloss (11) nach einem der Ansprüche 9 bis 12,
wobei die Lagerhülse (49) zwei in Richtung des zweiten Verschlussteils (17) abstehende Befestigungsabschnitte (59) aufweist, an welchen zwei Lagerhülsen-Befestigungsöffnungen (53) zum Befestigen der Lagerhülse (49) an dem zweiten Verschlussteil (17) ausgebildet sind, wobei die Schließgeheimnis-Veränderungseinrichtung (85) zwischen den Befestigungsabschnitten (59) angeordnet ist und die Befestigungsabschnitte (59) insbesondere übergreift; und/oder
wobei das erste Verschlussteil (15) durch einen durch die Lagerhülsen-Befestigungsöffnungen (53) hindurchgeführten Befestigungsstift (57) an dem zweiten Verschlussteil (17) befestigt ist, wobei der Befestigungsstift (57) von der Klobeneinführöffnung (29) ausgehend entlang der Schlossachse (S) betrachtet hinter der Schließgeheimnis-Veränderungseinrichtung (85) angeordnet ist und die Schließgeheimnis-Veränderungseinrichtung (85) insbesondere hintergreift.

14. Strangschloss (11) nach einem der vorhergehenden Ansprüche,
wobei das zweite Verschlussteil (17) an einem bezüglich der Schlossachse (S) axialen Koppelende (99) eine Koppelöffnung (101) aufweist, in welche das zweite Strangende (25) eingeführt ist, wobei das zweite Strangende (25) eine Öse (103) aufweist, wobei das zweite Verschlussteil (17) eine Strangbefestigungsöffnung (105) aufweist, wobei das zweite Strangende (25) durch einen durch die Strangbefestigungsöffnung (105) und die Öse (103) geführten Strangbefestigungsstift (109) an dem zweiten Verschlussteil (17) befestigt ist.

15. Strangschloss (11) nach einem der vorhergehenden Ansprüche,
wobei der Strangbügel (21) als ein Kettenbügel oder ein Seilbügel, insbesondere als ein Drahtseilbügel, ausgebildet ist.
